# EUROPÄISCHE PATENTSCHRIFT

(11) **EP 4 263 411 B1**
(45) Veröffentlichungstag und Bekanntmachung des Hinweises auf die Patenterteilung: **19.06.2024**
(21) Anmeldenummer: 21831238.7
(22) Anmeldetag: 02.12.2021
(51) Int. Cl.: B66B 23/14

(54) **SCHIENENBEFESTIGUNGSVORRICHTUNG FÜR FÜHRUNGSSCHIENENABSCHNITTE EINER FAHRTREPPE ODER EINES FAHRSTEIGES**
RAIL FASTENING DEVICE FOR GUIDE RAIL SECTIONS OF AN ESCALATOR OR MOVING WALKWAY
DISPOSITIF DE FIXATION DE RAIL POUR DES SECTIONS DE RAIL DE GUIDAGE D'UN ESCALIER ROULANT OU D'UN TROTTOIR ROULANT

(30) Priorität: 21.12.2020 EP 20215863
(43) Veröffentlichungstag der Anmeldung: 25.10.2023
(73) Patentinhaber: INVENTIO AG, 6052 Hergiswil (CH)
(72) Erfinder: NESZMERAK, Wolfgang, 1120 Wien (AT); PFEILER, Alexander, 1100 Wien (AT)
(74) Vertreter: Inventio AG
(86) Internationale Anmeldenummer: PCT/EP2021/083901
(87) Internationale Veröffentlichungsnummer: WO 2022/135860

(56) Entgegenhaltungen:
- CN-A- 109 292 603
- DE-A1-102018 213 647
- US-A- 4 484 674

## Beschreibung

Die vorliegende Erfindung betrifft eine Schienenbefestigungsvorrichtung zur Befestigung von Führungsschienenabschnitten in einem Führungsschienensystem einer Fahrtreppe oder eines Fahrsteiges.

Mit derartigen Führungsschienensystemen werden die Laufelemente längs ihrer endlosen Bahn gestützt und geführt, wobei ein möglichst geräuscharmer und erschütterungsfreier Lauf dieser Laufelemente erreicht werden soll. Bei Fahrtreppen dienen die Führungsschienensysteme auch dazu, die Trittfläche der als Treppenstufen ausgebildeten Laufelemente, beim Durchlaufen des oberen Trums, sowohl im horizontalen als auch im ansteigenden Bereich und in den Übergängen horizontal zu führen.

Aus der EP 1 902 996 B1 ist eine Fahrtreppenkonstruktion bekannt, bei der in den Umlenkbereichen Führungsschienensysteme mit Führungsschienenabschnitten vorgesehen sind. Diese Führungsschienensysteme weisen im Wesentlichen zwei vertikal angeordnete Seitenplatten auf, die mittels Querstreben miteinander verbunden sind. An diesen Seitenplatten sind die Führungsschienenabschnitte angeschweißt. Zum genauen Ausrichten der Führungsschienenabschnitte werden während der Fertigung spezielle Aufnahmevorrichtungen verwendet. Diese Aufnahmevorrichtungen enthalten präzise angeordnete Klemmvorrichtungen für die zusammenzuschweißenden Bauteile und gewährleisten aufgrund einer entsprechenden maschinellen Bearbeitung Parallelität und Fluchtung der Laufschienen mit ausreichender Genauigkeit. Für den Zusammenbau werden somit die Führungsschienenabschnitte mit den Klemmvorrichtungen in starrer gegenseitiger Zuordnung gehalten und mit denselben durch eine Präzisionsschweißung verbunden. Bereits kleine Abweichungen könnten zu einem sogenannten "Schrägzug" der Laufelemente führen, die einen erhöhten Verschleiß und damit einhergehend, einen höheren Energieverbrauch und eine kürzere Lebensdauer verursachen.

Eine solche Präzision kann nur im Herstellerwerk an dazu vorbereiteten Arbeitsplätzen erreicht werden, nicht aber an einem Einsatzort, wenn beispielsweise die der Abnützung unterworfenen Führungsschienenabschnitte einer bestehenden Fahrtreppe oder eines bestehenden Fahrsteiges ausgetauscht werden müssen.

Zwar lassen sich die Führungsschienenabschnitte mittels einer Trennschleifmaschine von der Seitenplatte trennen, aber der notwendige Vorrichtungs- und Arbeitsaufwand zum Anschweißen der neuen Führungsschienenabschnitte am Einsatzort wäre erheblich, so dass nicht von einem zügigen und kostengünstigen Zusammenbau gesprochen werden kann. Zudem lässt sich trotz dieses beträchtlichen Aufwandes der Gleichlauf der Laufelemente nicht im erforderlichen Ausmaß sicherstellen. Dies deshalb, weil die Seitenplatte des Führungsschienensystems im Tragwerk der Fahrtreppe oder des Fahrsteiges verbaut ist und durch das Einbringen von Wärme Verzug in der Konstruktion entsteht. Dieser kann aufgrund des umgebenden Fachwerkes nicht durch nachfolgendes Kalt- und Warmrichten behoben werden. Zudem ist es aus brandtechnischen Gründen an vielen Einsatzorten verboten, Schweißarbeiten an einer bestehenden Fahrtreppe oder an einem bestehenden Fahrsteig durchzuführen.

Die DE 10 2018 213 647 A1 offenbart eine Schienenbefestigungsvorrichtung, durch deren Verwendung sich ein Anschweißen der Führungsschienenabschnitte erübrigt, da sie ein einstückiges Schienenaufnahmeteil und zwei Spannschrauben aufweist. Das Schienenaufnahmeteil kann ausgehend von einer Rückseite einer Seitenplatte der Fahrtreppe, durch ein Loch der Seitenplatte gesteckt werden. Die durch die Seitenplatte durchragende Schienenbefestigungsvorrichtung nimmt in ihrem Schienenaufnahmebereich die an der Vorderseite der Seitenplatte angeordnete Führungsschiene auf. Durch ein Anziehen der Spannschrauben wird die Führungsschiene gegen die Vorderseite der Seitenplatte gespannt, da durch das Anziehen der Spannschrauben die Führungsschiene zwischen einer Nase des Schienenaufnahmebereiches und der Seitenplatte festgeklemmt wird. Eine derartige Schienenbefestigungsvorrichtung ist aber nur verwendbar, wenn beide Seiten der Seitenplatte zugänglich sind.

Ein Problem besteht allerdings genau darin, dass der Zugang zur im Tragwerk eingebauten Seitenplatte nur von der Vorderseite beziehungsweise Führungsschienenseite her möglich ist, an der die Führungsschienenabschnitte angeschweißt sind, nicht aber von der Rückseite. Dies deshalb, weil am Einsatzort Teile des Tragwerkes und insbesondere Wände der die Fahrtreppe oder den Fahrsteig aufnehmende Grube des Bauwerkes den Zugang zur Rückseite beziehungsweise gegenüberliegenden Seite der Seitenplatte versperren.

Aufgabe der vorliegenden Erfindung ist daher, eine Schienenbefestigungsvorrichtung zur Befestigung von Führungsschienenabschnitten bereitzustellen, die eine präzise und einfache Montage an einer Seitenplatte eines Führungsschienensystems, insbesondere am Einsatzort, ermöglicht.

Diese Aufgabe wird gelöst durch eine Schienenbefestigungsvorrichtung zur Befestigung von Führungsschienenabschnitten in einem Führungsschienensystem einer Fahrtreppe oder eines Fahrsteiges. Das Führungsschienensystem weist zumindest eine Seitenplatte mit einem Durchbruch auf, wobei der Durchbruch in seiner flächigen Ausdehnung eine Durchbruchlänge aufweist, die grösser ist als seine Durchbruchbreite. Mit flächiger Ausdehnung sind die sich in der Seitenfläche der Seitenplatte erstreckenden Dimensionen des Durchbruches gemeint. Mit anderen Worten handelt es sich hierbei um den durch die Durchbruchlänge und die Durchbruchbreite definierten Querschnitt des Durchbruchs, der über die gesamte Dicke der Seitenplatte vorzugsweise konstant ist.

Die Schienenbefestigungsvorrichtung weist ein Schienenaufnahmeteil, eine Schraubverbindung und ein Spann-Riegelstück auf. Diese Bauteile können von einem vormontierten Zustand in einen endmontierten Zustand gebracht werden. Im vormontierten Zustand kann das Spann-Riegelstück mittels der Schraubverbindung derart mit dem Schienenaufnahmeteil verbunden sein, dass das Spann-Riegelstück relativ zum Schienenaufnahmeteil um die Mittellängsachse der Schraube verschwenkbar ist.

Das Schienenaufnahmeteil weist einen Schienenaufnahmebereich und eine Abstützfläche auf. In endmontiertem Zustand stützt die Abstützfläche gegen die Seitenplatte ab und der Führungsschienenabschnitt ist im Schienenaufnahmebereich festgelegt. Das Spann-Riegelstück ist in seiner Länge und Breite derart auf die Durchbruchbreite und die Durchbruchlänge des Durchbruchs abgestimmt, dass im vormontierten Zustand das Spann-Riegelstück in einer ersten Lage durch den Durchbruch hindurchführbar ist und in einer zweiten Lage in endmontiertem Zustand an dem den Durchbruch umgebenden Material der Seitenplatte abstützen kann. Mit anderen Worten ragt in endmontiertem Zustand ein Bereich der Schienenbefestigungsvorrichtung durch den Durchbruch hindurch und klemmt Randpartien des Durchbruchs der Seitenplatte zwischen der Abstützfläche und der der Seitenplatte zugewandten und dieser anliegenden Flächen des Spann-Riegelstücks ein. Hierdurch wird eine sehr stabile und breite Abstützung von Kräften erreicht, die auf das Schienenaufnahmeteil einwirken und über die Seitenplatte abgestützt werden müssen.

An dieser Stelle ist zu erwähnen, dass die zu befestigende Führungsschiene oder der zu befestigende Führungsschienenabschnitt mittels weiteren Befestigungsmitteln wie Schrauben, Stifte, Nieten, Klammern oder dergleichen mehr am Schienenaufnahmeteil befestigt werden kann. In einer Ausführung kann das Schienenaufnahmeteil im Schienenaufnahmebereich eine Auflagefläche und einen Vorsprung aufweisen. Die durch den Vorsprung begrenzte Breite der Auflagefläche ist hierbei geringfügig kürzer als die Breite der Führungsschiene. Wenn nun die Schraubverbindung der Schienenbefestigungsvorrichtung angezogen wird, stützt die Abstützfläche zum einen gegen die Seitenplatte ab und zum andern wird die Führungsschiene beziehungsweise der Führungsschienenabschnitt zwischen der Seitenplatte und dem Vorsprung eingeklemmt. Dies umso mehr, da durch die Anordnung der Schraubverbindung zwischen der Abstützfläche und dem Vorsprung eine große Hebelwirkung hinsichtlich der Klemmkraft zwischen der Seitenplatte und dem Vorsprung erwirkt werden kann.

Bezüglich des Querschnitts des Spann-Riegelstücks, welcher durch den Durchbruch geführt werden soll, sind beliebige Formen denkbar, solange sie ermöglichen, dass das Spann-Riegelstück in einer ersten Lage durch den Durchbruch hindurchgesteckt, und dann in die zweite Lage verschwenkt, an der Seitenplatte anstehen kann. Um die Herstellung zu vereinfachen, weisen die Umrisse beziehungsweise der durchzusteckende Querschnitt des Spann-Riegelstücks eine rechteckige Form auf, die zur flächigen Ausdehnung des Durchbruchs korrespondieren.

Um die Montage zu erleichtern, kann am Spann-Riegelstück ein Schwenkgewicht angeordnet sein, welches das Spann-Riegelstück der vormontierten Schienenbefestigungsvorrichtung nach dessen Hindurchführung durch den Durchbruch, aufgrund der Schwerkraft von der ersten Lage in die vorgesehene zweite Lage selbsttätig verschwenkt.

Zur Sicherung der Schraubverbindung einer endmontierten Schienenbefestigungsvorrichtung kann ein anaerober Klebstoff oder mikroverkapselter Klebstoff vorgesehen sein. Der anaerobe Klebstoff wird bei der Vormontage derart auf das Schraubengewinde aufgebracht, dass dieser erst zwischen das Schraubengewinde und das Muttergewinde gerät, wenn die Schraube festgezogen wird. Wesentlich einfacher ist die Verwendung von Schrauben, an deren Gewinde bereits mikroverkapselter Klebstoff vom Schraubenhersteller aufgetragen wurde und der durch das Einschrauben in das Muttergewinde freigesetzt wird. Selbstverständlich sind auch andere Schraubensicherungen möglich, wobei die sicherste und gleichzeitig einfachste Möglichkeit darin besteht, eine ausreichende Dehnlänge der Schraubverbindung vorzusehen.

Des Weiteren kann die Schienenbefestigungsvorrichtung eine Gegenhalterung umfassen, die an der Seitenplatte befestigbar ist. Wenn die Schienenbefestigungsvorrichtung in endmontiertem Zustand ist, ist der an der Seitenplatte befestigte Führungsschienenabschnitt zwischen dem Schienenaufnahmeteil und der Gegenhalterung angeordnet. Eine solche Gegenhalterung verhindert somit, dass der Führungsschienenabschnitt vom Schienenaufnahmeteil abheben kann.

In einer Ausführung der Schienenbefestigungsvorrichtung kann eine Verdrehsicherung am Spann-Riegelstück vorgesehen sein. Mittels dieser Verdrehsicherung kann ein durch die Schraubverbindung auf das Spann-Riegelstück aufgebrachtes Drehmoment formschlüssig im Durchbruch abgestützt werden. Dies erleichtert einerseits den Montageablauf und andererseits verhindert die Verdrehsicherung, dass sich das Spann-Riegelstück infolge von Vibrationen selbst dann nicht mehr verschwenken lässt, wenn die Vorspannkraft der angezogenen Schraubverbindung ungenügend ist. Um ein Verschwenken des Spann-Riegelstücks von der ersten in die zweite Lage zu ermöglichen, muss lediglich darauf geachtet werden, dass dieses in vormontiertem Zustand soweit vom Schienenaufnahmeteil beabstandet ist, dass dessen Verdrehsicherung nicht in Formschluss mit dem Durchbruch gelangt.

Alternativ dazu oder in Kombination zur vorangehend beschriebenen Verdrehsicherung, kann in einer weiteren Ausführung der Schienenbefestigungsvorrichtung eine Verdrehsicherung am Schienenaufnahmeteil vorgesehen sein. Mittels dieser Verdrehsicherung kann ein durch die Schraubverbindung auf das Schienenaufnahmeteil aufgebrachtes Drehmoment ebenfalls formschlüssig im Durchbruch abgestützt werden.

Um die Montage eines Führungsschienenabschnitts zu vereinfachen, wird die Schienenbefestigungsvorrichtung vorzugsweise vormontiert. In vormontiertem Zustand ist das Schienenaufnahmeteil mittels der Schraubverbindung mit dem Spann-Riegelstück verbunden. Damit die vormontierte Schienenbefestigungsvorrichtung an der Seitenplatte befestigt werden kann, muss zwischen dem Schienenaufnahmeteil und dem Spann-Riegelstück ein Montageabstand voreingestellt sein, welcher grösser ist als eine Dicke der Seitenplatte im Bereich des Durchbruchs. Dies deshalb, weil sonst das Spann-Riegelstück teilweise noch in den Durchbruch ragt und sich deswegen nicht verschwenken lässt.

Die vorgenannte Schienenbefestigungsvorrichtung eignet sich gleichermaßen für Führungsschienensysteme einer Fahrtreppe oder eines Fahrsteiges, wobei das Führungsschienensystem zumindest ein Führungsschienenabschnitt und mindestens eine Seitenplatte mit mindestens einem Durchbruch aufweist. Sofern keine Durchbrüche vorhanden sind, kann mindestens ein Durchbruch an geeigneter Stelle, beispielsweise unter Zuhilfenahme einer Schablone und geeignetem Werkzeug in der Seitenplatte ausgeschnitten werden. Hierbei muss der Durchbruch in seiner flächigen Ausdehnung eine Durchbruchlänge aufweist, die grösser ist als seine Durchbruchbreite. In dem mindestens einen Durchbruch kann hernach mindestens eine Schienenbefestigungsvorrichtung der vorangehend beschriebenen Art angeordnet werden, mittels welcher der mindestens eine Führungsschienenabschnitt an der mindestens einen Seitenplatte befestigt werden kann.

Die Schienenbefestigung eignet sich somit insbesondere für eine Fahrtreppe oder einen Fahrsteig mit mindestens einem Führungsschienensystem, wobei das Führungsschienensystem zumindest eine Seitenplatte aufweist, an dem Führungsschienenabschnitte befestigt werden können.

Bei einer Wartung oder Modernisierung des Führungsschienensystems einer Fahrtreppe oder eines Fahrsteiges sind verschiedene Schritte durchzuführen. Deren Führungsschienensystem, umfasst zumindest eine Seitenplatte, die zumindest einen Durchbruch aufweist. Falls kein Durchbruch vorhanden ist, kann er wie vorangehend beschrieben, geschaffen werden. Gegebenenfalls ist es einfacher, eine neue Seitenplatte mit entsprechenden Durchbrüchen einzubauen, sofern diese mittels Schraubverbindungen im Tragwerk der Fahrtreppe oder des Fahrsteiges befestigt und nicht eingeschweißt ist. Wie bereits weiter oben beschrieben, muss der Durchbruch in seiner flächigen Ausdehnung eine Durchbruchlänge aufweisen, die grösser ist als seine Durchbruchbreite. Um Führungsschienenabschnitte im Führungsschienensystem zu befestigen, wird die Schienenbefestigungsvorrichtung vormontiert, indem mittels der Schraubverbindung das Schienenaufnahmeteil mit dem Spann-Riegelstück verbunden wird. Hierbei wird zwischen dem Schienenaufnahmeteil und dem Spann-Riegelstück ein Montageabstand voreingestellt, welcher grösser ist als eine Dicke der Seitenplatte im Bereich des Durchbruchs.

In einem weiteren Schritt wird das Spann-Riegelstück einer vormontierten Schienenbefestigungsvorrichtung in eine erste Lage gebracht und damit bezüglich seiner Länge und Breite auf die Durchbruchlänge und die Durchbruchbreite des Durchbruchs ausgerichtet. In einem weiteren Schritt kann das Spann-Riegelstück dann durch den Durchbruch hindurchgeführt werden, bis die Abstützfläche des Schienenaufnahmeteils an der Seitenplatte anliegt. Danach wird das Spann-Riegelstück um die Mittellängsachse der Schraubverbindung verschwenkt und damit in eine zweite Lage gebracht. Anschließend wird in einem weiteren Schritt die Schienenbefestigungsvorrichtung in einen endmontierten Zustand gebracht, indem die Schraubverbindung mit einem vorgegebenen Schraubenanzugsdrehmoment angezogen wird. Hierbei sollte das Spann-Riegelstück in der zweiten Lage gehalten werden, bis das Spann-Riegelstück an dem den Durchbruch umgebenden Material der Seitenplatte ansteht und die Abstützfläche des Schienenaufnahmeteils und/oder der zu befestigende Führungsschienenabschnitt gegen die Seitenplatte gepresst wird. Das Halten des Spann-Riegelstücks in der zweiten Lage kann beispielsweise mittels der beschriebenen Verdrehsicherung oder mittels eines Schraubenziehers erfolgen, der temporär während des Anziehens der Schraubverbindung seitlich durch den Durchbruch gesteckt wird und so eine weitere Verschwenkung des Spann-Riegelstücks verhindert.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind. Dabei zeigen:
- Figur 1: in einem Mittel-Längsschnitt ein auf einer unteren Etage eines Bauwerks angeordneter Teil einer Fahrtreppe mit einem Tragwerk und einem, im Tragwerk eingebauten Führungsschienensystem;
- Figur 2: in dreidimensionaler Darstellung eine Schienenbefestigungsvorrichtung in vormontiertem Zustand;
- Figur 3: in dreidimensionaler Darstellung eine Schienenbefestigungsvorrichtung, die an einer Seitenplatte des in der Figur 1 dargestellten Führungsschienensystems angeordnet ist von einer für einen Monteur zugänglichen Seite her gesehen; und
- Figur 4: in dreidimensionaler Darstellung die Schienenbefestigungsvorrichtung aus der Figur 3 von einer für einen Monteur unzugänglichen Seite her gesehen.

Die Figuren sind lediglich schematisch und nicht maßstabsgetreu. Gleiche Bezugszeichen bezeichnen in den verschiedenen Figuren gleiche oder gleichwirkende Merkmale.

Figur 1 zeigt in einem Mittel-Längsschnitt einen auf einer unteren Etage E1 eines Bauwerks 3 angeordneter Teil einer Fahrtreppe 1. Die Fahrtreppe 1 weist ein Tragwerk 5 und ein im Tragwerk 5 eingebautes Führungsschienensystem 7 auf. Das Führungsschienensystem 7 umfasst zwei Seitenplatten 9 (wegen des Mittel-Längsschnittes wird nur eine gezeigt), zwischen denen ein nicht dargestelltes Stufenband auf Führungsschienenabschnitten11, 13 geführt wird. Um die Baubreite der Fahrtreppe 1 gering zu halten, sind die Seitenplatten 9 nahe den seitlich aufragenden Strukturelementen wie Steher 15 und Diagonalstreben 17 des Tragwerks 5 angeordnet. An der Außenseite des Tragwerks 5 schließen üblicherweise in geringem Abstand Wände 19 des Bauwerkes 3 an, so dass die gegen die Strukturelemente 15, 17 des Tragwerkes 5 gerichtete Fläche der Seitenplatte 9 für Montagearbeiten unzugänglich ist. Die von den Strukturelementen 15, 17 abgewandte Seite der Seitenplatte 9, an der die Führungsschienenabschnitte 11, 13 angeordnet sind, ist jedoch sehr gut zugänglich, wenn wie dargestellt, das Stufenband entfernt worden ist.

Mittels einer Trennschleifmaschine können nun an der Seitenplatte 9 angeschweißte, zu ersetzende Führungsschienenabschnitte 11, 13 entfernt werden. Die aufzutrennenden Schweißnähte sind üblicherweise im Bereich von sogenannten Schweißfenstern angeordnet. Diese Schweißfenster sind rechteckig ausgestaltet und stellen somit bereits vorhandene Durchbrüche 21 dar, die zur Montage der neuen Führungsschienenabschnitte 11, 13 verwendet werden können. Zur Montage der Führungsschienenabschnitte 11, 13 sind Schienenbefestigungsvorrichtungen 23 vorgesehen.

Die Durchbrüche 21 weisen in ihrer flächigen Ausdehnung einen rechteckigen Querschnitt mit einer Durchbruchlänge L_{S} und einer Durchbruchbreite B_{S} auf, wobei die Durchbruchlänge L_{S} deutlich grösser ist als die Durchbruchbreite B_{S}. Der untere Führungsschienenabschnitt 13 ist noch an der Seitenplatte 9 angeschweißt. Der obere Führungsschienenabschnitt 11 ist bereits ausgewechselt worden und daher mit Schienenbefestigungsvorrichtungen 23 an der Seitenplatte 9 befestigt.

Wie die Figur 2 in dreidimensionaler Darstellung zeigt, umfasst die Schienenbefestigungsvorrichtung 23 im Wesentlichen ein Schienenaufnahmeteil 25, eine Schraubverbindung 27 und ein Spann-Riegelstück 29. Das Schienenaufnahmeteil 25 weist einen Schienenaufnahmebereich 31 und eine Abstützfläche 33 auf. In endmontiertem Zustand stützt die Abstützfläche 33 gegen die Seitenplatte 9 ab. Der Schienenaufnahmebereich 31 umfasst im Wesentlichen eine Auflagefläche 35 und einen Vorsprung 37. Die genaue Funktion des Vorsprungs 37 wird weiter unten im Zusammenhang mit der Beschreibung zu den Figuren 3 und 4 erklärt.

Das Spann-Riegelstück 29 ist in seiner Länge L_{R} und Breite B_{R} derart auf die Durchbruchbreite B_{S} und die Durchbruchlänge L_{S} des Durchbruchs 21 (siehe Figur 1) abgestimmt, dass im vormontierten Zustand das Spann-Riegelstück 25 in der in Figur 2 dargestellten ersten Lage durch den Durchbruch 21 hindurchführbar ist und in einer zweiten Lage in endmontiertem Zustand (siehe Figur 4) an dem den Durchbruch 11 umgebenden Material der Seitenplatte 9 abstützen kann.

Mit anderen Worten ragt in endmontiertem Zustand ein mittlerer Bereich der Schienenbefestigungsvorrichtung 23 durch den Durchbruch 21 hindurch und klemmt Randpartien des Durchbruchs 21 beziehungsweise der Seitenplatte 9 zwischen der Abstützfläche 33 und den der Seitenplatte 9 zugewandten und dieser anliegenden Flächen 37 des Spann-Riegelstücks 29 ein. Hierdurch wird eine sehr stabile und breite Abstützung von Kräften erreicht, die auf das Schienenaufnahmeteil 25 einwirken können und über die Seitenplatte 9 abgestützt werden müssen.

Um die Montage eines Führungsschienenabschnitts 11, 13 zu vereinfachen, wird die Schienenbefestigungsvorrichtung 23 wie die Figur 2 zeigt, vorzugsweise vormontiert. In vormontiertem Zustand ist das Schienenaufnahmeteil 25 mittels der Schraubverbindung 27 mit dem Spann-Riegelstück 29 verbunden. Zudem ist das Spann-Riegelstück 29 mittels der Schraubverbindung 27 derart mit dem Schienenaufnahmeteil 25 verbunden, dass das Spann-Riegelstück 29 relativ zum Schienenaufnahmeteil 25 um die Mittellängsachse 43 der Schraube beziehungsweise der Schraubverbindung 27 verschwenkbar gelagert ist. Um die Schraubverbindung 27 später zu sichern, kann in dem mit einem Pfeil A gekennzeichneten Bereich ein anaerober Klebstoff aufgetragen werden. Selbstverständlich können für die Schraubverbindung 27 auch Schrauben verwendet werden, die bereits einen herstellerseitig auf dessen Gewinde aufgebrachten, mikroverkapselten Klebstoff aufweisen.

Damit die vormontierte Schienenbefestigungsvorrichtung 23 an der Seitenplatte 9 befestigt werden kann, muss zwischen dem Schienenaufnahmeteil 25 und dem Spann-Riegelstück 29 ein Montageabstand t voreingestellt sein, welcher grösser ist als eine Dicke s (siehe Figur 3) der Seitenplatte 9 im Bereich des Durchbruchs 21. Dies deshalb, weil sonst das Spann-Riegelstück 29 teilweise noch in den Durchbruch 21 ragt und sich deswegen nicht verschwenken lässt.

Um die Montage zusätzlich zu erleichtern, kann am Spann-Riegelstück 29 ein mittels unterbrochener Linie andeutungsweise dargestelltes Schwenkgewicht 45 angeordnet sein, welches das Spann-Riegelstück 29 der vormontierten Schienenbefestigungsvorrichtung 23 nach dessen Hindurchführung durch den Durchbruch 21 aufgrund des durch die Schwerkraft verursachten Drehmoments M selbsttätig von der ersten Lage in die vorgesehene zweite Lage verschwenkt. Selbstverständlich ist dieses Schwenkgewicht 45 nicht zwingend erforderlich, das Drehmoment M kann auch mit einem Schraubenzieher erzeugt und über die Schraubverbindung 27 auf das Spann-Riegelstück 29 übertragen werden.

Der endmontierte Zustand der Schienenbefestigungsvorrichtung 23 ist in den Figuren 3 und 4 dargestellt, welche nachfolgend gemeinsam beschrieben werden. Die Figur 3 zeigt eine dreidimensionale Detail- Ansicht derjenigen Schienenbefestigungsvorrichtung 23, welche in der Figur 1 mit einem Pfeil X bezeichnet ist. Alle anderen in der Figur 1 dargestellten Schienenbefestigungsvorrichtungen 23 entsprechen vorzugsweise ebenso dieser Schienenbefestigungsvorrichtung 23. Die Figur 3 zeigt hierbei die Schienenbefestigungsvorrichtung 23 von der für einen Monteur leicht zugänglichen Seite der Seitenplatte 9 her. Die Figur 4 zeigt in dreidimensionaler Darstellung dieselbe Schienenbefestigungseinrichtung 23 der Figur 3 von der für einen Monteur nur schwer zugänglichen Seite her.

Die an der Seitenplatte 9 montierte Schienenbefestigungsvorrichtung 23 weist die in der Figur 2 dargestellten Komponenten auf. Dabei ist die durch den Vorsprung 37 begrenzte Breite Wa der Auflagefläche 35 des Schienenaufnahmeteils 25 hierbei geringfügig kürzer als die Breite W_{T} des auf der Auflagefläche 35 aufliegenden Führungsschienenabschnitts 11. Wenn nun die Schraubverbindung 27 (in Figur 3 angedeutet durch deren Mittellängsachse 43) der Schienenbefestigungsvorrichtung 23 angezogen wird, stützt die Abstützfläche 33 zum einen gegen die Seitenplatte 9 ab und zum andern wird die Führungsschiene beziehungsweise der Führungsschienenabschnitt 11 zwischen der Seitenplatte 9 und dem Vorsprung 37 eingeklemmt. Dies ist aber nur möglich, wenn auch bei angezogener Schraubverbindung 27 immer noch ein Spalt Z zwischen dem Schienenauflageteil 25 und dem Spann-Riegelstück 29 vorhanden ist.

In der Figur 4 ist auch die Wirkungsweise der am Schienenaufnahmeteil 25 ausgebildeten Verdrehsicherung 39 gut zu erkennen. Mittels dieser Verdrehsicherung 39 kann ein durch die Schraubverbindung 27 auf das Schienenaufnahmeteil 25 aufgebrachtes Drehmoment M, mit dem das Spann-Riegelstück 29 während des Montagevorganges verschwenkt werden soll, formschlüssig im Durchbruch 21 abgestützt werden. Dies erleichtert einerseits den Montageablauf und verhindert andererseits, dass sich das Schienenaufnahmeteil 25 dreht, solange die Schraubverbindung 27 noch nicht festgezogen ist und der Führungsschienenabschnitt 11 noch nicht auf der Auflagefläche 35 aufliegt. Zudem werden die auf den Führungsschienenabschnitt 11 wirkenden Gewichtskräfte des Stufenbandes über eine Fläche 41 der Verdrehsicherung 39 formschlüssig abgestützt, so dass die Schraubverbindung 27 weniger kräftig ausgelegt sein muss, um beispielsweise einen ausreichenden Reibschluss zwischen der Abstützfläche 33 und der Seitenplatte 9 zu erwirken.

Wie in der Figur 3 dargestellt, kann die Schienenbefestigungsvorrichtung 23 zudem eine Gegenhalterung 47 umfassen, die im vorliegenden Ausführungsbeispiel mittels einer Schraube 49 an der Seitenplatte 9 befestigt werden kann. Wenn die Schienenbefestigungsvorrichtung 23 in endmontiertem Zustand ist, ist der an der Seitenplatte 9 befestigte Führungsschienenabschnitt 11 zwischen dem Schienenaufnahmeteil 25 und der Gegenhalterung 47 angeordnet. Eine solche Gegenhalterung 47 verhindert somit, dass der Führungsschienenabschnitt 11 vom Schienenaufnahmeteil 25 abheben kann.

Obwohl die Figur 1 einen Teil einer Fahrtreppe 1 zeigt, ist es offensichtlich, dass die Schienenbefestigungsvorrichtung 23 auch bei Führungsschienensystemen 7 eines Fahrsteiges verwendet werden kann. Zudem kann alternativ dazu oder in Kombination mit der in der Figur 2 dargestellten Verdrehsicherung 39 auch eine analog ausgestaltete Riegel-Verdrehsicherung 51 am Spann-Riegelstück 29 vorgesehen sein. Mittels dieser Riegel-Verdrehsicherung 51 kann ein durch die Schraubverbindung 27 auf das Spann-Riegelstück 29 aufgebrachtes Drehmoment M ebenfalls formschlüssig im Durchbruch 21 abgestützt werden. Beim Montieren muss dann aber darauf geachtet werden, dass der Montageabstand t groß genug ist, dass die Riegel-Verdrehsicherung 51 zwecks Verschwenkens außerhalb des Durchbruchs 21 liegt. Nach dem Verschwenken kann die ganze Schienenbefestigungsvorrichtung 23 etwas zurückgezogen werden, bis die Riegel-Verdrehsicherung 51 im Durchbruch 21 eingreift. Hernach kann die Schraubverbindung 27 mit einem vorgesehenen Anzugsdrehmoment festgezogen werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Schienenbefestigungsvorrichtung (23) zur Befestigung von Führungsschienenabschnitten (11, 13) in einem Führungsschienensystem (7) einer Fahrtreppe (1) oder eines Fahrsteiges, wobei das Führungsschienensystem (7) zumindest eine Seitenplatte (9) mit einem Durchbruch (21) aufweist, wobei der Durchbruch (21) in seiner flächigen Ausdehnung eine Durchbruchlänge (L_{S}) aufweist, die grösser ist als seine Durchbruchbreite (B_{S}), **dadurch gekennzeichnet,**
• **dass** die Schienenbefestigungsvorrichtung (23) ein Schienenaufnahmeteil (25), eine Schraubverbindung (27) und ein Spann-Riegelstück (29) aufweist, wobei die Schienenbefestigungsvorrichtung (23) von einem vormontierten Zustand in einen endmontierten Zustand bringbar ist;
• **dass** im vormontierten Zustand das Spann-Riegelstück (29) mittels der Schraubverbindung (27) derart mit dem Schienenaufnahmeteil (25) verbunden ist, dass das Spann-Riegelstück (29) relativ zum Schienenaufnahmeteil (25) um eine Mittellängsachse (43) der Schraubverbindung (27) verschwenkbar ist;
• **dass** das Schienenaufnahmeteil (25) einen Schienenaufnahmebereich (31) und eine Abstützfläche (33) aufweist, die in endmontiertem Zustand gegen die Seitenplatte (9) abstützbar ist; und
• **dass** das Spann-Riegelstück (29) in seiner Länge (L_{R}) und Breite (B_{R}) derart auf die Durchbruchbreite (B_{S}) und die Durchbruchlänge (L_{S}) des Durchbruchs (21) abgestimmt ist, dass im vormontierten Zustand das Spann-Riegelstück (29) in einer ersten Lage durch den Durchbruch (21) hindurchführbar ist und in einer zweiten Lage in endmontiertem Zustand an dem den Durchbruch (21) umgebenden Material der Seitenplatte (9) abstützbar ist.

2. Schienenbefestigungsvorrichtung (23) nach Anspruch 1, wobei die Umrisse des Spann-Riegelstücks (29) eine rechteckige Form aufweisen und zur flächigen Ausdehnung des Durchbruchs (21) korrespondieren.

3. Schienenbefestigungsvorrichtung (23) nach Anspruch 1 oder 2, wobei am Spann-Riegelstück (29) ein Schwenkgewicht (45) angeordnet ist, welches das Spann-Riegelstück (29) der vormontierten Schienenbefestigungsvorrichtung (23) nach dessen Hindurchführung durch den Durchbruch (21), aufgrund der Schwerkraft von der ersten Lage in die vorgesehene zweite Lage verschwenkt.

4. Schienenbefestigungsvorrichtung (23) nach einem der vorangehenden Ansprüche, wobei zur Sicherung der Schraubverbindung (27) einer endmontierten Schienenbefestigungsvorrichtung (23) ein anaerober Klebstoff oder mikroverkapselter Klebstoff vorgesehen ist.

5. Schienenbefestigungsvorrichtung (23) nach einem der vorangehenden Ansprüche, wobei diese eine Gegenhalterung (47) umfasst, welche Gegenhalterung (47) an der Seitenplatte (9) befestigbar ist, wobei in endmontiertem Zustand der Schienenbefestigungsvorrichtung (23) der an der Seitenplatte (9) befestigte Führungsschienenabschnitt (11, 13) zwischen dem Schienenaufnahmeteil (25) und der Gegenhalterung (47) angeordnet ist.

6. Schienenbefestigungsvorrichtung (23) nach einem der vorangehenden Ansprüche, wobei das Schienenaufnahmeteil (25) im Schienenaufnahmebereich (31) eine Auflagefläche (35) und einen Vorsprung (37) aufweist und wobei die durch den Vorsprung (37) begrenzte Breite (W_{A}) der Auflagefläche (35) geringfügig kürzer ausgestaltet ist, als eine Breite (W_{T}) des durch das Schienenaufnahmeteil (25) aufzunehmenden Führungsschienenabschnitts (11, 13).

7. Schienenbefestigungsvorrichtung (23) nach einem der vorangehenden Ansprüche, wobei eine Verdrehsicherung (51) am Spann-Riegelstück (29) vorgesehen ist, mittels welcher Verdrehsicherung (51) ein durch die Schraubverbindung (27) auf das Spann-Riegelstück (29) aufgebrachtes Drehmoment (M) formschlüssig im Durchbruch (21) abstützbar ist.

8. Schienenbefestigungsvorrichtung (23) nach einem der vorangehenden Ansprüche, wobei eine Verdrehsicherung (39) am Schienenaufnahmeteil (25) vorgesehen ist, mittels welcher Verdrehsicherung (39) ein durch die Schraubverbindung (27) auf das Schienenaufnahmeteil (25) aufgebrachtes Drehmoment (M) formschlüssig im Durchbruch (21) abstützbar ist.

9. Schienenbefestigungsvorrichtung (23) nach einem der vorangehenden Ansprüche, wobei die Schienenbefestigungsvorrichtung (23) vormontiert ist, indem mittels der Schraubverbindung (27) das Schienenaufnahmeteil (25) mit dem Spann-Riegelstück (29) verbunden ist und wobei zwischen dem Schienenaufnahmeteil (25) und dem Spann-Riegelstück (29) ein Montageabstand (t) voreingestellt ist, welcher grösser ist als eine Dicke (s) der Seitenplatte (9) im Bereich des Durchbruchs (21), für den diese Schienenbefestigungsvorrichtung (23) vorgesehen ist.

10. Führungsschienensystem (7) einer Fahrtreppe (1) oder eines Fahrsteiges, wobei das Führungsschienensystem (7) zumindest ein Führungsschienenabschnitt (11, 13) und mindestens eine Seitenplatte (9) mit mindestens einem Durchbruch (21) aufweist, wobei der mindestens eine Durchbruch (21) in seiner flächigen Ausdehnung eine Durchbruchlänge (L_{S}) aufweist, die grösser ist als seine Durchbruchbreite (B_{S}), **dadurch gekennzeichnet, dass** in dem mindestens einen Durchbruch (21) mindestens eine Schienenbefestigungsvorrichtung (23) nach einem der Ansprüche 1 bis 9 angeordnet ist, mittels welcher Schienenbefestigungsvorrichtung (23) der mindestens eine Führungsschienenabschnitt (11, 13) an der mindestens einen Seitenplatte (9) befestigt ist.

11. Fahrtreppe (1) oder Fahrsteig mit mindestens einem Führungsschienensystem (7) nach Anspruch 10.

12. Verfahren zur Wartung oder Modernisierung des Führungsschienensystems (7) einer Fahrtreppe (1) oder eines Fahrsteiges, welches Führungsschienensystem (7) zumindest eine Seitenplatte (9) mit zumindest einem Durchbruch (21) umfasst, wobei der Durchbruch (21) in seiner flächigen Ausdehnung eine Durchbruchlänge (L_{S}) aufweist, die grösser ist als seine Durchbruchbreite (B_{S}) und wobei mindestens eine Schienenbefestigungsvorrichtung (23) nach einem der Ansprüche 1 bis 9 zur Befestigung von Führungsschienenabschnitten (11, 13) im Führungsschienensystem (7) vorhanden ist, **gekennzeichnet durch** den Schritt, dass die Schienenbefestigungsvorrichtung (23) vormontiert wird, indem mittels der Schraubverbindung (27) das Schienenaufnahmeteil (25) mit dem Spann-Riegelstück (29) verbunden wird und zwischen dem Schienenaufnahmeteil (25) und dem Spann-Riegelstück (29) ein Montageabstand (t) voreingestellt wird, welcher grösser ist als eine Dicke (s) der Seitenplatte (9) im Bereich des Durchbruchs (21).

13. Verfahren nach Anspruch 12, wobei
• in einem weiteren Schritt das Spann-Riegelstück (29) einer vormontierten Schienenbefestigungsvorrichtung (23) in eine erste Lage gebracht und damit bezüglich seiner Länge (L_{R}) und Breite (B_{R}) auf die Durchbruchlänge (L_{S}) und die Durchbruchbreite (B_{S}) des Durchbruchs (21) ausgerichtet wird;
• dass in einem weiteren Schritt das Spann-Riegelstück (29) durch den Durchbruch (21) hindurchgeführt wird, bis die Abstützfläche (33) des Schienenaufnahmeteils (25) an der Seitenplatte (9) anliegt;
• dass in einem weiteren Schritt das Spann-Riegelstück (29) um die Mittellängsachse (43) der Schraubverbindung (27) verschwenkt und damit in eine zweite Lage gebracht wird; und
• dass in einem weiteren Schritt die Schienenbefestigungsvorrichtung (23) in einen endmontierten Zustand gebracht wird, indem die Schraubverbindung (27) mit einem vorgegebenen Schraubenanzugsdrehmoment angezogen wird, während das Spann-Riegelstück (29) in der zweiten Lage gehalten wird, bis das Spann-Riegelstück (29) an dem den Durchbruch (21) umgebenden Material der Seitenplatte (9) ansteht und die Abstützfläche (33) des Schienenaufnahmeteils (25) und/oder der zu befestigende Führungsschienenabschnitt (11, 13) gegen die Seitenplatte presst.

## Claims

1. Rail fastening device (23) for fastening guide rail sections (11, 13) in a guide rail system (7) of an escalator (1) or a moving walkway, the guide rail system (7) comprising at least one side plate (9) having a hole (21), the area of the hole (21) having a hole length (L_{S}) which is greater than its hole width (B_{S}), **characterized in that**
• the rail fastening device (23) has a rail receiving part (25), a screw connection (27) and a clamping bar piece (29), it being possible for the rail fastening device (23) to be brought from a pre-assembled state into a fully assembled state;
• in the pre-assembled state, the clamping bar piece (29) is connected to the rail receiving part (25) by means of the screw connection (27) in such a way that the clamping bar piece (29) is pivotable relative to the rail receiving part (25) about a central longitudinal axis (43) of the screw connection (27);
• the rail receiving part (25) comprises a rail receiving region (31) and a support surface (33), which can be supported against the side plate (9) in the fully assembled state; and
• the length (L_{R}) and width (B_{R}) of the clamping bar piece (29) match the hole width (B_{S}) and the hole length (L_{S}) of the hole (21) such that the clamping bar piece (29) can be guided through the hole (21) in a first position and can be supported on the material of the side plate (9) surrounding the hole (21) in a second position, in the fully assembled state.

2. Rail fastening device (23) according to claim 1, wherein the outlines of the clamping bar piece (29) are rectangular in shape and correspond to the area of the hole (21).

3. Rail fastening device (23) according to either claim 1 or claim 2, wherein a pivot weight (45) is arranged on the clamping bar piece (29), which weight pivots the clamping bar piece (29) of the pre-assembled rail fastening device (23), after guidance thereof through the hole (21), from the first position into the provided second position, on account of gravity.

4. Rail fastening device (23) according to any of the preceding claims, wherein, in order to secure the screw connection (27) of a fully assembled rail fastening device (23), an aerobic adhesive or microencapsulated adhesive is provided.

5. Rail fastening device (23) according to any of the preceding claims, wherein said device comprises a counter holder (47), which counter holder (47) can be fastened to the side plate (9), wherein, in the fully assembled state of the rail fastening device (23), the guide rail section (11, 13) fastened to the side plate (9) is arranged between the rail receiving part (25) and the counter holder (47).

6. Rail fastening device (23) according to any of the preceding claims, wherein, in the rail receiving region (31), the rail receiving part (25) comprises a contact face (35) and a protrusion (37) and wherein the width (W_{A}) of the contact face (35) delimited by the protrusion (37) is slightly shorter than a width (W_{T}) of the guide rail section (11, 13) to be received by the rail receiving part (25).

7. Rail fastening device (23) according to any of the preceding claims, wherein an anti-rotation device (51) is provided on the clamping bar piece (29), by means of which anti-rotation device (51) a torque (M) applied to the clamping bar piece (29) by the screw connection (27) can be supported in a form-fitting manner in the hole (21).

8. Rail fastening device (23) according to any of the preceding claims, wherein an anti-rotation device (39) is provided on the rail receiving part (25), by means of which anti-rotation device (39) a torque (M) applied to the rail receiving part (25) by the screw connection (27) can be supported in a form-fitting manner in the hole (21).

9. Rail fastening device (23) according to any of the preceding claims, wherein the rail fastening device (23) is pre-assembled, in that the rail receiving part (25) is connected to the clamping bar piece (29) by means of the screw connection (27), and wherein an assembly spacing (t) is preset between the rail receiving part (25) and the clamping bar piece (29), which assembly spacing is greater than a thickness (s) of the side plate (9) in the region of the hole (21) for which said rail fastening device (23) is provided.

10. Guide rail system (7) of an escalator (1) or a moving walkway, the guide rail system (7) comprising at least one guide rail section (11, 13) and at least one side plate (9) having at least one hole (21), the area of the at least one hole (21) having a hole length (L_{S}) which is greater than its hole width (B_{S}), **characterized in that** at least one rail fastening device (23) according to any of claims 1 to 9 is arranged in the at least one hole (21), by means of which rail fastening device (23) the at least one guide rail section (11, 13) is fastened to the at least one side plate (9).

11. Escalator (1) or moving walkway comprising at least one guide rail system (7) according to claim 10.

12. Method for servicing or modernizing the guide rail system (7) of an escalator (1) or a moving walkway, which guide rail system (7) comprises at least one side plate (9) having at least one hole (21), the area of the hole (21) having a hole length (L_{S}) which is greater than its hole width (B_{S}), and at least one rail fastening device (23) according to any of claims 1 to 9 for fastening guide rail sections (11, 13) being present in the guide rail system (7), **characterized by** the step of the rail fastening device (23) being pre-assembled, in that the rail receiving part (25) is connected to the clamping bar piece (29) by means of the screw connection (27), and an assembly spacing (t) is preset between the rail receiving part (25) and the clamping bar piece (29), which assembly spacing is greater than a thickness (s) of the side plate (9) in the region of the hole (21).

13. Method according to claim 12, wherein
• in a further step, the clamping bar piece (29) of a pre-assembled rail fastening device (23) is brought into a first position and is thus aligned, with respect to its length (L_{R}) and width (B_{R}), to the hole length (L_{S}) and the hole length (B_{S}) of the hole (21);
• in a further step, the clamping bar piece (29) is guided through the hole (21) until the support surface (33) of the rail receiving part (25) rests on the side plate (9);
• in a further step, the clamping bar piece (29) is pivoted about the central longitudinal axis (43) of the screw connection (27) and thus brought into a second position; and
• in a further step, the rail fastening device (23) is brought into a fully assembled state, in that the screw connection (27) is tightened with a predetermined screw tightening torque, while the clamping bar piece (29) is held in the second position, until the clamping bar piece (29) is positioned on the material of the side plate (9) surrounding the hole (21) and the support surface (33) of the rail receiving part (25) and/or the guide rail section (11, 13) to be fastened presses against the side plate.

## Revendications

1. Dispositif de fixation de rails (23) pour la fixation de sections de rails de guidage (11, 13) dans un système de rails de guidage (7) d'un escalier roulant (1) ou d'un trottoir roulant, dans lequel le système de rails de guidage (7) présente au moins une plaque latérale (9) comportant une percée (21), dans lequel la percée (21) présente dans son extension en surface une longueur de percée (Ls) qui est supérieure à sa largeur de percée (Bs), **caractérisé en ce**
• **que** le dispositif de fixation de rails (23) présente une partie de réception de rails (25), un assemblage vissé (27) et une pièce de serrage et de verrouillage (29), dans lequel le dispositif de fixation de rails (23) peut être amené d'un état prémonté à un état de montage final ;
• **que**, à l'état prémonté, la pièce de serrage et de verrouillage (29) est reliée à la partie de réception de rails (25) à l'aide de l'assemblage vissé (27) de telle sorte que la pièce de serrage et de verrouillage (29) peut pivoter par rapport à la partie de réception de rails (25) autour d'un axe longitudinal médian (43) de l'assemblage vissé (27) ;
• **que** la partie de réception de rails (25) présente une zone de réception de rails (31) et une surface d'appui (33) qui, à l'état de montage final, peut s'appuyer contre la plaque latérale (9) ; et
• **que** la longueur (L_{R}) et la largeur (B_{R}) de la pièce de serrage et de verrouillage (29) sont adaptées à la largeur de percée (Bs) et à la longueur de percée (Ls) de la percée (21) de telle sorte qu'à l'état prémonté, la pièce de serrage et de verrouillage (29) peut être passée dans une première position à travers la percée (21) et, dans une seconde position à l'état de montage final, peut s'appuyer sur le matériau de la plaque latérale (9) entourant la percée (21).

2. Dispositif de fixation de rails (23) selon la revendication 1, dans lequel les contours de la pièce de serrage et de verrouillage (29) présentent une forme rectangulaire et correspondent à l'extension en surface de la percée (21).

3. Dispositif de fixation de rails (23) selon la revendication 1 ou 2, dans lequel un poids pivotant (45) est disposé sur la pièce de serrage et de verrouillage (29), lequel fait pivoter la pièce de serrage et de verrouillage (29) du dispositif de fixation de rails (23) prémonté, après son passage à travers la percée (21), sous l'effet de la gravité, de la première position dans la seconde position prévue.

4. Dispositif de fixation de rails (23) selon l'une des revendications précédentes, dans lequel un adhésif anaérobie ou un adhésif micro-encapsulé est prévu pour la sécurisation de l'assemblage vissé (27) d'un dispositif de fixation de rails (23) monté à l'état final.

5. Dispositif de fixation de rails (23) selon l'une des revendications précédentes, celui-ci comprenant un contre-support (47), lequel contre-support (47) peut être fixé à la plaque latérale (9), dans lequel, à l'état de montage final du dispositif de fixation de rails (23), la section de rail de guidage (11, 13) fixée à la plaque latérale (9) est disposée entre la partie de réception de rails (25) et le contre-support (47).

6. Dispositif de fixation de rails (23) selon l'une des revendications précédentes, dans lequel la partie de réception de rails (25) présente dans la zone de réception de rails (31) une surface de contact (35) et une saillie (37) et dans lequel la largeur (W_{A}) de la surface de contact (35) limitée par la saillie (37) est conçue légèrement plus courte qu'une largeur (W_{T}) de la section de rail de guidage (11, 13) à recevoir par la partie de réception de rails (25).

7. Dispositif de fixation de rails (23) selon l'une des revendications précédentes, dans lequel il est prévu un dispositif anti-rotation (51) sur la pièce de serrage et de verrouillage (29), à l'aide duquel dispositif anti-rotation (51) un couple (M) appliqué par l'assemblage vissé (27) sur la pièce de serrage et de verrouillage (29) peut être soutenu par complémentarité de forme dans la percée (21).

8. Dispositif de fixation de rails (23) selon l'une des revendications précédentes, dans lequel il est prévu un dispositif anti-rotation (39) sur la partie de réception de rails (25), à l'aide duquel dispositif anti-rotation (39) un couple (M) appliqué par l'assemblage vissé (27) sur la partie de réception de rails (25) peut être soutenu par complémentarité de forme dans la percée (21).

9. Dispositif de fixation de rails (23) selon l'une des revendications précédentes, dans lequel le dispositif de fixation de rails (23) est prémonté en reliant la partie de réception de rails (25) à la pièce de serrage et de verrouillage (29) à l'aide de l'assemblage vissé (27) et dans lequel une distance de montage (t) est préréglée entre la partie de réception de rails (25) et la pièce de serrage et de verrouillage (29), laquelle est supérieure à une épaisseur (s) de la plaque latérale (9) dans la zone de la percée (21) pour laquelle ce dispositif de fixation de rails (23) est prévu.

10. Système de rails de guidage (7) d'un escalier roulant (1) ou d'un trottoir roulant, dans lequel le système de rails de guidage (7) présente au moins une section de rail de guidage (11, 13) et au moins une plaque latérale (9) comportant au moins une percée (21), dans lequel l'au moins une percée (21) présente dans son extension en surface une longueur de percée (Ls), qui est plus grande que sa largeur de percée (Bs), **caractérisé en ce que** dans l'au moins une percée (21) est disposé au moins un dispositif de fixation de rails (23) selon l'une des revendications 1 à 9, dispositif de fixation de rails (23) à l'aide duquel l'au moins une section de rail de guidage (11, 13) est fixée à l'au moins une plaque latérale (9).

11. Escalier roulant (1) ou trottoir roulant comportant au moins un système de rails de guidage (7) selon la revendication 10.

12. Procédé pour l'entretien et la modernisation du système de rails de guidage (7) d'un escalier roulant (1) ou d'un trottoir roulant, lequel système de rails de guidage (7) comprend au moins une plaque latérale (9) comportant au moins une percée (21), dans lequel la percée (21) présente dans son extension en surface une longueur de percée (Ls) qui est supérieure à sa largeur de percée (Bs) et dans lequel au moins un dispositif de fixation de rails (23) selon l'une des revendications 1 à 9 est présent pour la fixation de sections de rails de guidage (11, 13) dans le système de rails de guidage (7), **caractérisé par** l'étape consistant à prémonter le dispositif de fixation de rails (23) en reliant la partie de réception de rails (25) à la pièce de serrage et de verrouillage (29) à l'aide de l'assemblage vissé (27) et à prérégler entre la partie de réception de rails (25) et la pièce de serrage et de verrouillage (29) une distance de montage (t) qui est supérieure à une épaisseur (s) de la plaque latérale (9) dans la zone de la percée (21).

13. Procédé selon la revendication 12, dans lequel
• dans une autre étape, la pièce de serrage et de verrouillage (29) d'un dispositif de fixation de rails (23) prémonté est amenée dans une première position et est ainsi alignée, en ce qui concerne sa longueur (L_{R}) et sa largeur (B_{R}), sur la longueur de percée (Ls) et la largeur de percée (Bs) de la percée (21) ;
• que, dans une autre étape, la pièce de serrage et de verrouillage (29) est guidée à travers la percée (21) jusqu'à ce que la surface d'appui (33) de la pièce de réception de rails (25) repose sur la plaque latérale (9) ;
• que, dans une autre étape, la pièce de serrage et de verrouillage (29) est pivotée autour de l'axe longitudinal médian (43) de l'assemblage vissé (27) et est ainsi amenée dans une seconde position ; et
• que, dans une autre étape, le dispositif de fixation de rails (23) est amené dans un état de montage final en serrant l'assemblage vissé (27) avec un couple de serrage de vis prédéfini, tandis que la pièce de serrage et de verrouillage (29) est maintenue dans la seconde position jusqu'à ce que la pièce de serrage et de verrouillage (29) soit en contact avec le matériau de la plaque latérale (9) entourant la percée (21) et presse la surface d'appui (33) de la partie de réception de rails (25) et/ou la section de rail de guidage (11, 13) à fixer contre la plaque latérale.
